# EUROPÄISCHE PATENTSCHRIFT

(11) **EP 0 127 784 B1**
(45) Veröffentlichungstag und Bekanntmachung des Hinweises auf die Patenterteilung: **30.07.1986**
(21) Anmeldenummer: 84105015.6
(22) Anmeldetag: 04.05.1984
(51) Int. Cl.: H01H 71/52

(54) **Überstromschutzschalter**
Overcurrent circuit breaker
Disjoncteur de surintensité

(30) Priorität: 06.05.1983 DE 3316574
(43) Veröffentlichungstag der Anmeldung: 12.12.1984
(73) Patentinhaber: Lindner GmbH Fabrik elektrischer Lampen und Apparate, D-96052 Bamberg (DE)
(72) Erfinder: Heil, Harald, Dipl.-Ing., D-8600 Bamberg (DE)
(74) Vertreter: Tergau, Enno, Dipl.-Ing.

## Beschreibung

Die Erfindung betrifft einen Überstromschutzschalter mit den Merkmalen des Oberbegriffes des Anspruches 1.

Aus der DE-A-2242128 ist ein Mechanismus für Selbstschalter, nämlich Überstromschutzschalter bekannt, dessen wesentliche Merkmale sich wie folgt darstellen : In einem Schaltergehäuse ist eine langgestreckte Kontaktbrücke verschwenkbar in Schalterebene angeordnet, die durch eine Handhabe, nämlich einen Kipphebel, manuell steuerbar ist und mit einem Festkontakt zur Schließung des Strompfades zusammenwirkt. In Kontaktöffnungsrichtung ist die Kontaktbrücke durch eine Feder beaufschlagt, die derart am Kipphebel angreift, daß bei in Einschaltstellung befindlichem Kipphebel ihre Federvorspannung erhöht ist. In Einschaltstellung wird das kontaktferne Ende der Kontaktbrücke durch einen mit einer Auslösevorrichtung, nämlich einem Magnetauslöser, zusammenwirkenden Klinkenhebel verrastet, die Abstützung der Kontaktbrücke erfolgt etwa mittig nach Art eines zweiarmigen Hebels an einem Drehlager, das an einem Kontaktbrückenhalter angeordnet ist.

Wird im Kurzschlußfalle der Klinkenhebel durch die Auslösevorrichtung betätigt, gibt er das kontaktferne Ende der Kontaktbrücke frei, so daß diese unter dem Zug der Feder von dem Festkontakt schlagartig wegschwenken kann. Im Falle des Wiedereinschaltens (durch Verbringen des Kipphebels zunächst in Ausschaltstellung und nachfolgende Rückdrehung in die Einschaltstellung) wird das Kontaktende der Kontaktbrücke langsam gegen den Festkontakt geführt, woraus nachteiligerweise eine schleichende Kontaktgabe resultiert. Der Kontaktdruck wird durch das federnd ausgebildete kontaktferne Ende der Kontaktbrücke ausgeübt, wodurch die Kontaktbrücke insgesamt relativ kompliziert ausgebildet ist.

Der Erfindung liegt die Aufgabe zugrunde, einen Überstromschutzschalter konstruktiv zu vereinfachen, wobei unter Beibehaltung der schlagartigen, federkraftunterstützten Ausschaltung eine Momenteinschaltung möglich und insbesondere die Anzahl der notwendigen Federelemente reduziert sein soll.

Diese Aufgabe wird durch die kennzeichnenden Merkmale des Anspruches 1 gelöst.

Als Kern der Erfindung wird es angesehen, im Falle der manuellen Ein- und Ausschaltung die Kontaktbrücke gleichsam als einarmigen Hebel um das kontaktferne Ende verschwenken zu lassen, das über den Klinkenhebel abgestützt ist, wobei die einzige auf die Kontaktbrücke wirksame Feder in Kontaktrichtung wirkt und im Falle der Notauslösung die Wirkung eben derselben Kontaktfeder zum Aufreißen des Kontaktes heranzuziehen, was dadurch geschieht, daß im Notauslösefall die Kontaktbrückenabstützung, d. h. der Drehpunkt der Kontaktbrücke, in deren Mittelbereich verlegt wird. Mithin ist es erfindungswesentlich, daß die einzige Kontaktfeder zwischen den beiden möglichen Drehpunkten, nämlich dem am kontaktfernen Ende zur manuellen Ein- und Ausschaltung und dem mittigen Drehlager an der Kontaktbrücke angreift. Je nachdem, ob der Klinkenhebel in Verriegelungsstellung oder Entriegelungsstellung ist, wird somit die Kontaktfeder unter Beibehaltung ihrer Zugrichtung kontaktöffnend oder kontaktschließend wirksam. In Verbindung mit der totpunktüberschreitenden Anlenkung mit anschließendem Freilauf in die eine oder andere Stellung durch die Federbeaufschlagung wird eine schlagartige Kontaktschließung (Momenteinschaltung) des Kontaktes erzielt.

Ansprüche 2, 3 und 4 beziehen sich auf unterschiedliche Arten der Ausbildung des mittigen Drehlagers, nämlich

in an sich bekannter Weise - über einen Kontaktbrückenhalter oder mittels eines oder mehrerer Gehäusevorsprünge, die die Kontaktbrücke mittig beaufschlagen oder mittels des Freiendes des Zwischengliedes, das das mittige Drehlager bildet (Anspruch 4). Bei der Lösung gemäß Anspruch 3 sind im Gehäuse vorgesehene, die Auslösebewegung gestattende Führungsmittel erforderlich, die gemäß Anspruch 5 als Gehäusenuten mit darin geführten Seitenvorsprüngen am kontaktfernen Ende der Kontaktbrücke ausgebildet sein können, wodurch in vorteilhafter Weise im Bereich der Kontaktbrückenmitte Raum für andere Schaltschloßelemente, beispielsweise das Zwischenglied, geschaffen ist. Bei einer weiteren Lösung sind im Mittelbereich der Kontaktbrücke seitliche Führungsnuten angeordnet, wodurch insbesondere das kontaktferne Ende im Notauslösefall reibungslos und ungehemmt in die Ausschaltstellung verschwenken kann. Somit haben beide Arten der Kontakthebelhalterung/Führung ihnen eigene Vorteile.

Durch das kontaktfederunterstützte Zusammenfallen des Kniehebels, gebildet aus Kontaktbrücke und Kontaktbrückenhalter, in die Knickstellung wird ein besonders schnelles, schlagartiges Öffnen des Kontaktes im Überstromfalle erreicht. Die Kennzeichnungsmerkmale der Ansprüche 9 und 10 begünstigen die besonders raumsparende Ausbildung des Schaltschlosses.

Gemäß Kennzeichnungsmerkmal des Anspruches 13 bildet der zum Lichtbogenlöschen wirksame gehäusefeste Anschlag ein Gegenlager beim Spannen des Schaltschlosses allein durch seitens des Druckstößels ausgeübten Druck gemäß Kennzeichnungsmerkmal des Anspruches 8.

Der Verriegelungsanschlag gemäß Anspruch 14 dient zur Sicherstellung einer Momentauslösung im Überstromfalle. Der Klinkenhebel kann also nicht entsprechend der Ausbiegung des Bimetalls durch die ihn in Kontaktöffnungsrichtung beaufschlagende Feder ausgelenkt werden. Vielmehr sorgt der Verriegelungsanschlag dafür, daß die Entriegelung des Klinkenhebels schlagartig erst nach Erreichung der Sollausbiegung des Bimetalls im Überstromfalle erfolgt. Dies wird nach dem Kennzeichnungsmerkmal des Anspruches 15 in besonders raumsparender Weise bewirkt.

Durch das Kennzeichnungsmerkmal des Anspruches 16 bilden der Druckstößel und der mit ihm gelenkig verbundene Schaltlenker einen Kniehebel, dessen Totpunktlage die Streckstellung des Kniehebels ist. Der Kipphebel hat lediglich die Funktion, diesen Kniehebel gegen den Druck der Kontaktfeder über seine Streckstellung hinüberzuführen. Danach erfolgt das Weiterschwenken des Schaltlenkers in seine jeweilige Schwenkendstellung unbehindert selbsttätig und unabhängig von der Schwenkgeschwindigkeit des Kipphebels allein unter dem Druck der Kontaktfeder.

Während sich die Ansprüche 7 bis 22 auf Schalterausführungen mit einem Kontaktbrückenhalter beziehen, beschreiben die Ansprüche 23 ff. vorteilhafte Weiterbildungen von Schaltschloßausbildungen, bei denen die Kontaktbrücke durch Nutführungen unmittelbar im Gehäuse gehaltert und geführt ist.

Die Erfindung wird an Hand dreier Ausführungsbeispiele in den Zeichnungsfiguren erläutert. Es zeigt :

Figur 1 einen Längsschnitt durch einen erfindungsgemäß ausgebildeten Schalter in dessen Einschaltstellung,
Figur 2 eine Prinzipdarstellung der für die Schalterstellung gemäß Fig. 1 wesentlichen Schalterteile,
Figur 3 einen Längsschnitt entsprechend Fig. 1 unmittelbar nach erfolgter Überstromauslösung vor Rückführung des Klinkenhebels in seine Normalstellung (Fig. 1, 4, 6),
Figur 4 einen Längsschnitt entsprechend Fig. 1 und 3 durch den Schalter nach erfolgter Überstromauslösung und bei einer nach dem Erkalten des Bimetalls vorliegenden Endstellung des Schaltschlosses,
Figur 5 eine die wesentlichen Funktionsteile der Schalterstellung gemäß Fig. 4 zeigende Prinzipdarstellung analog Fig. 2,
Figur 6 einen Längsschnitt entsprechend Fig. 1, 3 und 4 in Hand-Ausschaltstellung. Diese Stellung ist identisch mit derjenigen Stellung, die der Schalter nach vollständig abgeschlossener Überstromauslösung und in die Aus-Stellung überführtem Kipphebel einnimmt, wobei die Überführung des Kipphebels in seine Ausschaltstellung das Spannen des Schaltschlosses gegen den Druck der Kontaktfeder bewirkt hat.
Figur 7 eine Prinzipdarstellung der für die Schalterstellung gemäß Fig. 6 funktionswesentlichen Teile,
Figur 8 eine Draufsicht entsprechend Pfeil VIII in Fig. 1 auf die wesentlichen, das Schaltschloß bildenden Teile,
Figur 9 eine Prinzipdarstellung der .funktionswesentlichen Teile eines Überstromschalters mit Kontaktbrückenlagerung am kontaktfernen Ende in Einschaltstellung,
Figur 10 eine Prinzipdarstellung gemäß Fig. 9 in Ausschaltstellung,
Figur 11 eine Prinzipdarstellung gemäß Fig. 9 und 10 in Auslösestellung (Entklinkungsstellung),
Figur 12 eine Prinzipdarstellung gemäß Fig. 9 bis 11, die das Spannen in den Ausschaltzustand bei gleichzeitiger Verklinkung des Klinkenhebels zeigt,
Figur 13 einen Schnitt durch die Führungsmittel am kontaktfernen Ende der Schalterausführung gemäß Fig. 9 bis 12,
Figur 14 einen Schnitt durch die Verklinkungs- und Führungsmittel einer weiteren Ausführungsform des Schalters.

Der folgende Text betrifft das erste Ausführungsbeispiel gemäß Fig. 1 bis 8.

Der Überstromschutzschalter enthält im Schaltergehäuse 1 die Kontaktfeder 2, die mit dem Festkontakt 3 zusammenwirkende Kontaktbrücke 4, den Kontaktbrückenhalter 5, den Klinkenhebel 6, das streifenförmige Bimetall 7 sowie den am Schaltergehäuse 1 drehbar gelagerten Kipphebel 8. Der Stromdurchgang durch den Schalter zwischen den beiden Anschlußklemmen 9, 10 erfolgt über das Bimetall 7, das Verbindungskabel 12, die Kontaktschiene 11, das Verbindungskabel 12a, die Kontaktbrücke 4 und den Festkontakt 3, der seinerseits über die Schmelzsicherung 26 mit ihren beiden Anschlußkontakten 27, 28 und die Schiene 25 mit der Anschlußklemme 10 in elektrisch leitender Verbindung steht.

Die Kontaktbrücke 4 ist als zweiarmiger Hebel ausgebildet. Sie weist dadurch den kontaktnahen Kontaktarm 13 und den kontaktfernen Haltearm 14 auf. Das Kontaktbrückenlager ist mit 15 gekennzeichnet.

Der kontaktferne Haltearm 14 der Kontaktbrücke 4 ist von der Kontaktfeder 2 in Kontaktöffnungsrichtung beaufschlagt. Die Kontaktfeder 2 ist eine Zugfeder, deren kontaktfernes Ende 16 in der Nähe des Kipphebels 8 am Schaltergehäuse 1 befestigt ist. Durch die Kontaktfeder 2 wird die Kontaktbrücke 4 mit dem Ende ihres Haltearmes 14 gegen einen Schwenkbegrenzungsanschlag 17 gezogen, welcher drehbar um eine zur Schalterlängsebene senkrechte Achse am Klinkenhebel 6 gelagert ist.

Der Klinkenhebel 6 ist im Bereich seines Lagerendes 18 in der Schalterebene um die Achse 19 schwenkbar am Schaltergehäuse 1 gelagert. Die Achse 19 liegt zwischen Kontaktbrücke 4 und Kipphebel 8. Das Schwenkende 20 des Klinkenhebels 6 ist durch das Bimetall 7 aus seiner in Fig. 1, 2 und 4 ff. dargestellten Normalstellung in die in Fig. 3 dargestellte Ausschwenkstellung auslenkbar. Der Klinkenhebel 6 enthält neben dem Schwenkbegrenzungsanschlag 17 für den Haltearm 14 der Kontaktbrücke 4 noch einen in den Weg der weiteren Kontaktöffnung in Kontaktöffnungsrichtung 21 des Haltearmes 14 der Kontaktbrücke 4 hineinstehenden Festanschlag 22. Der Kontaktbrückenhalter 5 ist mit seinem dem Kontaktbrückenlager 15 abgewandten Ende in der Schalterebene schwenkbar am Schaltergehäuse 1 gelagert und durch einen gegen die Zugrichtung der Kontaktfeder 2 wirksamen, vom Kipphebel 8 über einen Totpunkt mit anschließend automatischem Bewegungsablauf überführbaren Druckstößel 23 beaufschlagt.

Die Kontaktbrücke 4, genauer gesagt deren Kontaktarm 13, und der Kontaktbrückenhalter 5 sind nach Art der Lenker eines Kniehebels miteinander verbunden, dessen durch das Kontaktbrückenlager 15 gebildete Kniegelenk durch den Druckstößel 23 in seine Streckstellung (Fig. 7) und durch die Kontaktfeder 2 aus der Streckstellung in seine Knickstellung (Fig. 5) überführbar ist. Die Lagerachse 29 des Kontaktbrückenhalters 5 überdeckt sich etwa mit der Drehachse 24 des Schwenkbegrenzungsanschlages 17. In miteinander verriegelter Stellung (Fig. 1, 2, 6, 7) verläuft der seinerseits etwa parallel zum Bimetall 7 ausgerichtete Klinkenhebei 6 etwa rechtwinklig zur Längsrichtung der Kontaktbrücke 4 bzw. zum Kontaktbrückenhalter 5.

Die Achse 19 des Klinkenhebels 6 ist an dessen dem Kipphebel 8 zugewandten Ende angeordnet. Die Lagerachse 29 des Kontaktbrückenhalters 5 liegt zwischen Achse 19 und Schwenkende 20 des Klinkenhebels 6. Der Schwenkbegrenzungsanschlag 17 ist nur in Kontaktöffnungsrichtung 21 gegen den Haltearm 14 der Kontaktbrücke 4 wirksam und begrenzt dabei deren Schwenkweg in Kontaktöffnungsrichtung 21. Der Schwenkbegrenzungsanschlag 17 ist aus seiner Schwenkbegrenzungsstellung wegschwenkbar am Klinkenhebel 6 gelagert und durch eine ihn in seine Schwenkbegrenzungsstellung zurückdrehende Rückstellfeder 30 derart beaufschlagt, daß er bei in Normalstellung befindlichem Klinkenhebei 6 als Stop in den Schwenkweg des in Kontaktöffnungsrichtung 21 geschwenkten Haltearmes 14 der Kontaktbrücke 4 hineinsteht und bei Rückschwenkung der Kontaktbrücke 4 aus deren Anlage am Festanschlag 22 vom Haltearm 14 aus seiner Stopstellung ausgelenkt wird.

In Kontaktöffnungsstellung (Fig. 3, 4, 6) liegt das Ende 31 des Kontaktarmes 13 der Kontaktbrücke 4 gegen den gehäusefesten Anschlag 32 an, der insbesondere mit der insgesamt mit 33 bezeichneten Löschkammer in kontakmäßiger Verbindung steht. Das Schwenkende 20 des Klinkenhebels 6 ist in Entriegelungsrichtung 34 von der Entriegelungsfeder 35 gegen den Verriegelungsanschlag 36 beaufschlagt, der seinerseits durch die Auslenkung des Bimetalls 7 aus seiner Wirkstellung um eine lotrecht zur Mittellängsrichtung des Schaltergehäuses 1 verlaufende Achse schwenkbar ist. Der Verriegelungsanschlag 36 steht dabei unter dem Druck einer nicht dargestellten, in der Bimetallschwenkung entgegengerichteten Pfeilrichtung 37 wirksamen Rückstellfeder. Das Bimetall 7 verläuft etwa parallel zum Klinkenhebel 6 neben diesem. Sein etwa neben dem Schwenkende 20 des Klinkenhebels 6 liegendes Auslenkende 38 beaufschlagt bei seiner Auslenkung den Arm 39 des am Schaltergehäuse 1 in der Schalterebene schwenkbar gelagerten Winkelhebels 40, dessen anderer Arm 41 den Verriegelungsanschlag 36 in dessen der Pfeilrichtung 37 seiner Federbeaufschlagung entgegengerichteten Entriegelungsrichtung beaufschlagt, wobei der Verriegelungsanschlag bei Erreichung seiner Entriegelungsstellung (Fig. 3) das unter dem Druck der Entriegelungsfeder 35 in Entriegelungsrichtung 34 erfolgende Ausschwenken des Klinkenhebels 6 freigibt. In seiner Entriegelungsstellung kommt das Schwenkende 20 des Klinkenhebels 6 in Überdeckung mit der V-förmigen, kreissektorartigen Ausnehmung 42 des Verriegelungsanschlages 36 und taucht in diese Ausnehmung 42 ein.

Der Druckstößel 23 ist zwischen zwei Schwenkendstellungen (Fig. 1, 4 einerseits und Fig. 6 andererseits) in der Schalterebene schwenkbar am Ende 43 eines am Schaltergehäuse 1 schwenkbar gelagerten Schaltlenkers angelenkt. Die beiden Schwenkendstellungen liegen beiderseits einer dem Kontaktbrückenhalter 5 nächsten Totpunktstellung. Der Schaltlenker ist als um die Achse 44 drehbar gelagerte Scheibe 45 ausgebildet, die an ihrem Umfang (Ende 43) den Druckstößel 23 mit seinem kipphebelseitigen Ende 46 drehbar lagert. Auf dem Umfang der Scheibe 45 ist der Kipphebel 8 um die Achse 44 schwenkbar gelagert. Der durch die Scheibe 45 gebildete Schaltlenker ist jeweils durch Betätigung des Kipphebels 8 über seine untere Totpunktstellung hinüberführbar, wonach er unter dem Druck der Kontaktfeder 2 selbsttätig in seine jeweilige Schwenkendstellung (Fig. 1, 4 einerseits und Fig. 6 andererseits) durchschwenkt. Die die Scheibe 45 umgebende Lagerhülse 47 des Kipphebels 8 ist im Bereich der Anlenkung des Schaltlenkers (Scheibe 45) mit einem Ausschnitt 58 versehen, dessen in Umfangsrichtung weisende Länge dem Schwenkweg des Schaltlenkerlagers (Ende 46 des Druckstößels 23) zwischen dessen Totpunktstellung und dessen Schwenkendstellungen etwa entspricht. Der Druckstößel 23 verläuft etwa parallel zum Klinkenhebel 6 und liegt mit seinem Freiende 48 an der Oberkante 49 des Kontaktbrückenhalters 5 an. Das Freiende 48 des Druckstößels 23 ist als Abwälzbahn abgerundet ausgebildet. Es liegt im Zwischenraum zwischen dem Lagerende 18 des Klinkenhebels 6 und der die Schmelzsicherung 26 flankierenden Gehäusewand 50 mit lateraler Beweglichkeit ein.

Der Kontaktbrückenträger 5 enthält zwei in der Schalterebene parallel zueinander verlaufende Wangen 51, die miteinander fest verbunden sind und zwischen denen die Kontaktbrücke 4 angeordnet ist. Auch der Klinkenhebel 6 ist zwischen den Wangen 51 angeordnet. Die Lagerachse der Kontaktbrücke 4 ist durch beidseitig an die Kontaktbrücke 4 angeformte Zapfen 52 gebildet, die in in die Wangen 51 eingebrachten Lageraugen 53 einliegen. Die Kontaktbrücke 4 ist durch ein Metallstanzteil gebildet. Die Zapfen 52 bestehen aus lateral aus der Kontaktbrücke 4 vorstehenden, mit der Kontaktbrücke 4 einstückigen Blechlappen. Die Lageraugen 53 weisen kontaktfederseitig als Gegenlager für die Schwenkbewegung der Kontaktbrücke 4 jeweils eine konvexe Seitenwand 54 auf. Der Klinkenhebel 6 ist ein im Querschnitt U-förmig gebogenes Blechteil, zwischen dessen U-Stege der Haltearm 14 der Kontaktbrücke 4 hineinsteht.

Der Schwenkbegrenzungsanschlag 17 ist als in den Wangen 61 des Klinkenhebels 6 drehbar gelagerte Welle ausgebildet, deren Querschnitt im zwischen den U-Schenkeln liegenden Anschlagbereich etwa halbkreisförmig ausgestaltet ist. Dabei liegt in Schwenkbegrenzungsstellung des Schwenkbegrenzungsanschlages 17 der Haltearm 14 der Kontaktbrücke 4 mit seinem Ende am in den Schwenkweg stehenden, dem Halbkreisdurchmesser 55 benachbarten unteren Umfangsbereich 56 des Halbkreisquerschnittes des Schwenkbegrenzungsanschlages 17 an, der durch Drehung der Welle oder Wegschwenkung des Klinkenhebels 6 aus seiner Beaufschlagung durch den Haltearm 14 herausführbar ist. Das Bimetall 7 bzw. der Verriegelungsanschlag 36 kann in bekannter Weise auch durch eine insgesamt mit 57 bezeichnete Magnetauslöseeinrichtung auslenkbar sein.

Bei einer Überstromauslösung des in Einschaltstellung (Fig. 1) befindlichen Schalters wird das Auslenkende 38 des Bimetalls 7 durch dessen Erhitzung oder durch die Magnetauslöseeinrichtung 57 um sein oberes Einspannende entgegen dem Uhrzeigersinn ausgeschwenkt. Dabei schlägt das Auslenkende 38 gegen den Arm 39 des Winkelhebels 40 und schwenkt den Winkelhebel 40 im Uhrzeigersinn um dessen Achse. Der andere Arm 41 des Winkelhebels 40 dreht infolgedessen den Verriegelungsanschlag 36 entgegen dem Uhrzeigersinn. Dabei kommt dessen Ausnehmung 42 in Überdeckung mit dem Schwenkende 20 des Klinkenhebels 6. Die Entriegelungsfeder 35 drückt das Schwenkende 20 des Klinkenhebels 6 in die Ausnehmung 42, wodurch der Klinkenhebel 6 entgegen dem Uhrzeigersinn um seine Achse 19 schwenkt.

Während in Einschaltstellung das Ende des Haltearmes 14 der Kontaktbrücke 4 unter dem Zug der Kontaktfeder 2 gegen den Schwenkbegrenzungsanschlag 17 bzw. dessen Umfangsbereich 56 anliegt und an einem Ausschwenken in Kontaktöffnungsrichtung 21 gehindert wird, gibt die Schwenkung des Klinkenhebels 6 mit seinem Schwenkende 20 in die Ausnehmung 42 des Verriegelungsanschlages 36 den Haltearm 14 der Kontaktbrücke 4 frei. Der Haltearm 14 der Kontaktbrücke 4 schnellt entgegen dem Uhrzeigersinn um die Achse des Kontaktbrückenlagers 15 und reißt dadurch den Kontakt zwischen dem Kontaktarm 13 der Kontaktbrücke 4 und dem Festkontakt 3 des Schalters auf. Der Kontaktarm 13 der Kontaktbrücke 4 legt sich mit seinem Ende 31 gegen den Anschlag 32 des Schaltergehäuses 1 an. Im weiteren Verlauf der Schwenkbewegung der Kontaktbrücke 4 in Kontaktöffnungsrichtung 21 schlägt deren Haltearm 14 an den Festanschlag 22 des Klinkenhebels 6 an.

Das von der Kontaktfeder 2 über die Anlage des Haltearmes 14 am Festanschlag 22 auf den Klinkenhebel 6 ausgeübte, um dessen Achse 19 wirksame Drehmoment ist größer als das von der Entriegelungsfeder 35 ebenfalls auf den Klinkenhebel 6, jedoch in entgegengesetzter Richtung ausgeübte Drehmoment. Folglich wird der Klinkenhebel 6 unter Kompression der Entriegelungsfeder 35 durch die über den Festanschlag 22 wirksame Kontaktfeder 2 selbsttätig wieder in seine im wesentlichen vertikale Ausgangslage (Fig. 4, 6) zurückgeschwenkt.

Kehrt das Bimetall z. B. durch Erkalten in seine vertikale Ausgangsstellung (Fig. 4) zurück, so schwenkt der Verriegelungsanschlag 36 unter dem Einfluß der ihn beaufschlagenden Rückstellfeder in Pfeilrichtung 37 in gleichem Maße in seine Ausgangsstellung (Fig. 1, 4 und 6) zurück. Dadurch gerät die Ausnehmung 42 des Verriegelungsanschlages 36 außer Überdeckung mit dem Schwenkweg des Schwenkendes 20 des Klinkenhebels 6 mit der Folge, daß nunmehr bei einem Nachlassen der auf den Haltearm 14 der Kontaktbrücke einwirkenden Zugkraft seitens der Kontaktfeder 2 der Klinkenhebel 6 nicht mehr unter dem dann dominierenden Druck der Entriegelungsfeder 35 entgegen dem Uhrzeigersinn wieder in die in Fig. 3 dargestellte Auslenkstellung ausschwenken kann.

Während der vorstehend beschriebenen Bewegungsvorgänge innerhalb des Schalters wurde der Kipphebel 8 nicht betätigt. Der Schalter nimmt die in Fig. 4 dargestellte End-Ausschaltstellung ein. Um eine Wiedereinschaltung vornehmen zu können, muß zunächst der Kipphebel 8 im Uhrzeigersinn um die Achse 44 geschwenkt werden. Dabei drückt die Lagerhülse 47 des Kipphebels 8 mit ihrer den Ausschnitt 58 begrenzenden Vorderkante 59 das Ende 46 des Druckstößels 23 vor sich her. Mit derselben Bewegung wird die Scheibe 45 gedreht. Dies bedeutet, daß der durch die Scheibe 45 und den Druckstößel 23 gebildete Kniehebel in seine Streckstellung durchgedrückt wird. Mit diesem Überführen des gebildeten Kniehebels in seine Streckstellung drückt der Druckstößel 23 mit seinem Freiende 48 die Oberkante 49 des Kontaktbrückenhalters 5 nach unten. Dieser schwenkt dabei entgegen dem Uhrzeigersinn um seine Lagerachse 29 und bewegt dabei das Kontaktbrückenlager 15 nach unten.

Wegen des Anliegens des Kontaktarmes 13 mit seinem Ende 31 an dem gehäusefesten Anschlag 32 bewirkt die Bewegung des Kontaktbrückenlagers 15 nach unten eine Schwenkung des Haltearmes 14 der Kontaktbrücke 4 im Uhrzeigersinn, d. h. eine Streckung auch des durch den Kontaktarm 13 der Kontaktbrücke 4 und den Kontaktbrückenhalter 5 gebildeten Kniehebels. Das Ende des Haltearmes 14 der Kontaktbrücke 4 gerät dabei außer Kontakt mit dem Festanschlag 22 des Kipphebels 6 und schlägt bei weiterer Schwenkung im Uhrzeigersinn gegen die dem Halbkreisdurchmesser 55 entsprechende Fläche des Schwenkbegrenzungsanschlages 17. Diese setzt der Weiterschwenkung des Haltearmes 14 der Kontaktbrücke im Uhrzeigersinn keinen Widerstand entgegen, weil der Schwenkbegrenzungsanschlag 17 gegen die von der Rückstellfeder 30 ausgehende Rückstellkraft entgegen dem Uhrzeigersinn ausschwenkt.

Das Ende des Haltearmes 14 der Kontaktfeder streicht am Halbkreisdurchmesser 55 des Schwenkbegrenzungsanschlages 17 vorbei. Sobald der Haltearm 14 den Schwenkbegrenzungsanschlag 17 passiert hat, wird dieser unter der von der Rückstellfeder 30 ausgehenden Rückstellkraft. im Urzeigersinn in seine in den Figuren dargestellte Ausgangsstellung zurückgeschwenkt. Durchläuft der durch die Scheibe 45 und den Druckstößel 23 gebildete Kniehebel seine Streck- bzw. Totpunktstellung durch Weiterschwenken des Kipphebels 8, so hat die Spannung der Kontaktfeder 2 ihr Maximum erreicht. Sobald die vorgenannte Streck- bzw. Totpunktstellung überschritten ist, wird der von der Kontaktfeder 2 ausgeübte Druck voll im Sinne eines Wiedereinknickens des Kniegelenkes des durch Scheibe 45 und Druckstößel 23 gebildeten Kniehebels wirksam. Die Scheibe 45 schwenkt im Uhrzeigersinn ungehindert durch den freien Raum des Ausschnittes 58 der Lagerhülse 47 des Kipphebels 8 durch, bis der Druckstößel 23 lateral an die Gehäusewand 50 anstößt und damit dem Weiterschwenken der Scheibe 45 ein Ende setzt. Der Druckstößel 23 nimmt dann die aus Fig. 6 ersichtliche Stellung ein, gleichgültig ob sich der Kipphebel 8 bereits in seiner ausgeschwenkten, in Fig. 6 dargestellten Endstellung befindet oder in derjenigen Zwischenstellung festgehalten wird, in der der durch die Scheibe 45 und den Druckstößel 23 gebildete Kniehebel durch seine Streck- bzw. Totpunktstellung hindurchgedrückt worden ist. Die schlagartige, handunabhängige Überführung des aus Druckstößel 23 und Scheibe 45 gebildeten Kniehebels aus der Streck- in die aus Fig. 6 ersichtliche Knickstellung beruht darauf, daß nach dem Durchlaufen der Streck- oder Totpunktstellung der Druckstößel 23 keinen Druck mehr auf die Oberkante 49 des Kontaktbrückenhalters 5 ausübt. Die Kontaktfeder 2 entspannt sich folglich und zieht dabei den Haltearm 14 der Kontaktfeder 4 gegen den Schwenkbegrenzungsanschlag 17, der durch seine Rückstellfeder 30 in den Schwenkweg des Haltearmes 14 hineingeschwenkt worden ist mit der Folge, daß die weitere Schwenkung der Kontaktbrücke 4 gegenüber dem Kontaktbrückenhalter 5 gesperrt ist. Durch den Anschlag des Haltearmes 14 an den Schwenkbegrenzungsanschlag 17 ist auch eine weitere Entspannung der Kontaktfeder 2 nicht mehr möglich. Der Schalter befindet sich in seiner Einschaltbereitstellung (Fig. 6).

Zum Wiedereinschalten des Schalters, d. h. zu seiner Überführung aus der in Fig. 6 dargestellten Einschaltbereitstellung in seine in Fig. 1 dargestellte Einschaltstellung wird der Kipphebel 8 entgegen dem Uhrzeigersinn geschwenkt. Die bei dieser Schwenkbewegung nach vorn bewegte Rückkante 60 der Lagerhülse 47 drückt das Ende 46 des Druckstößels 23 vor sich her. Der durch Scheibe 45 und Druckstößel 23 gebildete Kniehebel wird durch seine Streck- oder Totpunktstellung wieder hindurchgedrückt, wobei sich das Ende des Haltearms 14 der Kontaktbrücke 4 von der Anlage am Schwenkbegrenzungsanschlag 17 löst, indem die Kontaktbrücke 4 im Uhrzeigersinn leicht gegenüber dem Kontaktbrückenhalter 5 geschwenkt, d. h. der durch beide Teile gebildete Kniehebel leicht eingeknickt wird. Die Kontaktfeder 2 wird weiter gespannt. Sobald die Streck- oder Totpunktstellung des durch Scheibe 45 und Druckstößel 23 gebildeten Kniehebels durchlaufen ist, entfällt der vom Druckstößel 23 auf den Kontaktbrückenhalter 5 ausgeübte Druck. Der Druck der Kontaktfeder 2 wird voll wirksam. Diese reißt zunächst den Haltearm 14 der Kontaktbrücke 4 gegen den Schwenkbegrenzungsanschlag 17 und schwenkt dann die Kontaktbrücke 4 gemeinsam mit dem Kontaktbrückenhalter 5 im Uhrzeigersinn um die Lagerachse 29 des Kontaktbrückenhalters 5, bis der Kontaktarm 13 der Kontaktbrücke 4 gegen den Festanschlag 3 anschlägt und der Schwenkbewegung ein Ende setzt. Das Durchdrücken des besagten Kniehebels in die in Fig. 1 dargestellte Einschaltstellung erfolgt ohne jede Behinderung durch die Vorderkante 59 der Lagerhülse 47 allein durch den Druck der Kontaktfeder 2.

Die Handausschaltung des in Einschaltstellung befindlichen Schalters (Fig. 1), d. h. dessen Überführung in die in Fig. 6 dargestellte Hand-Ausschaltstellung bzw. Einschaltbereitstellung erfolgt durch einfaches Schwenken des Kipphebels 8 im Uhrzeigersinn. Durch diese Schwenkung wird der durch die Scheibe 45 und den Druckstößel 23 gebildete Kniehebel durch seine Totpunkt- bzw. Streckstellung hindurchgeschwenkt. Dadurch wird die vorstehend genannte Einschaltbewegung gewissermaßen reversiert. Der Druckstößel 23 schwenkt den Kontaktbrückenhalter 5 entgegen dem Uhrzeigersinn um seine Lagerachse 29 mit der Folge zunächst der Knickung des durch Kontaktbrücke 4 und Kontaktbrückenhalter 5 gebildeten Kniehebels und dann der schlagartigen Öffnung des Kontaktes zwischen Kontaktbrücke 4 und Festkontakt 3.

Befindet sich das Bimetall 7 nach einer Notauslösung noch in seiner ausgelenkten Stellung (Fig. 3), so ist eine Überführung des Schalters in seine Einschaltbereitstellung (Fig. 6) und damit eine Wiedereinschaltung von Hand unmöglich. Eine Schwenkung des Kipphebels 8 bei der in Fig. 3 dargestellten Notauslösestellung im Uhrzeigersinn führt zwar auch zu einem Durchdrücken des von ihm beaufschlagten Kniehebels durch seine Totpunkt- bzw. Streckstellung und damit zu einer Spannung der Kontaktfeder 2 sowie zu einer Schwenkung des Kontaktbrückenhalters 5 entgegen dem Uhrzeigersinn. Der Klinkenhebel 6 nimmt jedoch nicht seine Vertikalstellung (Fig. 1, 4 und 6) ein, sondern ist vielmehr durch die Entriegelungsfeder 35 mit seinem Schwenkende 20 in die Ausnehmung 42 des Verriegelungsanschlages hineingedrückt. Dadurch kann der Schwenkbegrenzungsanschlag 17 gegenüber dem Haltearm 14 der Kontaktbrücke 4 nicht wirksam werden, weil er außerhalb von dessen Schwenkweg liegt. Wird folglich der Kipphebel 8 wieder entgegen dem Uhrzeigersinn in Einschaltrichtung geschwenkt, reißt die Kontaktfeder 2 nach dem Durchlaufen des von ihm gesteuerten Kniehebels durch seine Totpunkt- bzw. Streckstellung den Haltearm 14 der Kontaktbrücke 4 nach oben. Dieser findet jedoch keinen Halt am Schwenkbegrenzungsanschlag 17, sondern wird sofort gegen den Festanschlag 22 des Klinkenhebels 6 gezogen, was lediglich eine Rückschwenkung des Klinkenhebels 6 unter Kompression der Entriegelungsfeder 35 zur Folge hat (Fig. 4), ohne daß jedoch die Kontaktbrücke 4 in ihre Einschaltstelluhg überführt wird.

Der folgende Text betrifft das zweite Ausführungsbeispiel gemäß Fig. 9 bis 13. Zur Beschreibung sind
soweit möglich - die in Fig. 1 bis 8 verwendeten Termini technici beibehalten, wobei die zugehörige Bezugszahl um 100 erhöht ist.

Beim zweiten Ausführungsbeispiel ist in einem Schaltergehäuse 101 eine Kontaktbrücke 104 um ein Kontaktbrückenlager 115 verschwenkbar angeordnet und in Kontaktschließrichtung durch die Kontaktfeder 102 beaufschlagt. In Einschaltstellung liegt das Kontaktende (Kontaktarm 113) am Festkontakt 103 an, das kontaktferne Ende (Haltearm 114) ist im Bereich des Kontaktbrückenlagers 115 durch den Verklinkungshebel 106 gehalten. Das mittige Drehlager 170 wird durch einen auf der Kontaktseite 171 der Kontaktbrücke 104 liegenden Gehäusevorsprung 172 gebildet, wobei zwischen dem Gehäusevorsprung 172 und der Kontaktseite 171 in Einschaltstellung ein geringer Abstand 173 vorhanden ist.

Das Kontaktbrückenlager 115 besteht aus etwa parallel zur Kontaktschließrichtung verlaufenden Gehäusenuten 174, in welchen Seitenvorsprünge 175 des kontaktfernen Endes gleitbar einliegen.

Um die Seitenvorsprünge 175 in dem (in Fig. 9-12) unteren Bereich der Gehäusenuten 174 festzuhalten, ist der Klinkenhebel 106 mit einer Langlochführung 176 versehen, die nach Art einer Kulisse die Seitenvorsprünge 175 umgreift. Die mittlere Lochlängsrichtung 177 der Langlochführung 176 verläuft winkelig zur mittleren Längsrichtung 178 der Gehäusenuten 174, so daß im Falle einer auf die Kontaktbrücke 104 wirksamen Handkraft P_{H} (vgl. Fig. 12) durch die in der Langlochführung 176 gleitenden Seitenvorsprünge 175 eine Verschwenkung des entklinkten Klinkenhebels 106 in Pfeilrichtung 179 und anschließender Verklinkung erfolgt.

Durch den Zug der Kontaktfeder 102 wird im Falle der Entklinkung (Fig. 11) der Klinkenhebel entgegen der Pfeilrichtung 179 verschwenkt. Dabei dreht die Kontaktbrücke 104 nach Art eines zweiarmigen Hebels um den Gehäusevorsprung 172, wobei die Kontaktstrecke durch den Zug der Kontaktfeder 102 förmlich aufgerissen wird. Bei der in Fig. 9 und 10 gezeigten Ein- und Ausschaltschwenkbewegung ist die Kontaktbrücke 104 ausschließlich als einarmiger Hebel wirksam, der um sein Kontaktbrückenlager 115 dreht.

Fig. 13 verdeutlicht, daß der Klinkenhebel 106 U-förmigen Querschnitt hat und mit seinen U-Schenkeln 180 das kontaktferne Ende der Kontaktbrücke 104 derart umgreift, daß die Seitenvorsprünge 175 die Langlochführungen 176 durchgreifen und in die Gehäusenuten 174 eingreifen.

Eine « Mischlösung » aus den beiden vorbeschriebenen Ausführungsbeispielen stellt das in Fig. 14 gezeigte Ausführungsbeispiel dar. Dort wird nämlich von der Nutführung des zweiten Ausführungsbeispiels gemäß Fig. 9 bis 13 Gebrauch gemacht, wobei die im Schaltergehäuse 201 angeordneten Gehäusenuten 274 mit zugehörigen Seitenvorsprüngen 275 in den Mittelbereich der Kontaktbrücke 204 verlegt sind, am kontaktfernen Ende (Haltearm 214) aber die Kontakthebelverklinkung mit Klinkenhebel 206 verwendet ist, wie sie im ersten Ausführungsbeispiel gemäß Fig. 1 bis 8 dargestellt ist.

## Patentansprüche

1. Handbetätigter Überstromschutzschalter, insbesondere Vorzählerschalter, mit Freiausiösung und folgenden Merkmalen :
In einem Schaltergehäuse (1 ; 101 ; 201) ist eine einseitig durch eine Feder (Kontaktfeder 2 : 102) belastete, langgestreckte Kontaktbrücke (4 ; 104 ; 204) angeordnet,
deren Schwenkbewegung in Schalterebene durch eine Handhabe (Kipphebel 8) manuell steuerbar ist,
die mit einem Festkontakt (3 ; 103) zur Schließung des Strompfades zusammenwirkt,
in Einschaltstellung an ihrem kontaktfernen Ende (Haltearm 14 ; 114: 214) in einer ersten Stellung durch einen mit einer Auslösevorrichtung zusammenwirkenden Klinkenhebel (6 ; 106 ; 206) verrastbar ist (Verriegelungsstellung) und
etwa in ihrem Mittelbereich einseitig zur Bildung eines einen zweiarmigen Hebel unterstützenden mittigen Drehlagers (Kontaktbrückenlager 15) abstützbar ist, gekennzeichnet durch folgende Merkmale ;
die Handhabe (Kipphebel 8) oder ein mit dieser zusammenwirkendes Zwischenglied (Druckstößel 23) beaufschlagt die Kontaktbrücke (4 ; 104 ; 204) in Öffnungsschwenkrichtung zur Verschwenkung nach Art eines einarmigen, an seinem kontaktfernen Ende drehgelagerten Hebels unter Totpunktüberschreitung und anschließendem Freilauf im Bereich der Schwenkendstellungen der Handhabe,
die Feder (Kontaktfeder 2 ; 102 ; 202) belastet die Kontaktbrücke (4; 104; 204) in Kontaktschließrichtung in dem zwischen dem kontaktfernen Ende und dem mittigen Drehlager (Kontaktbrückenlager 15, Drehlager 170) liegenden Kontaktbrückenbereich.
das kontaktferne Ende der Kontaktbrücke (4 : 104 ; 204) schwenkt im Auslösefall nach Freigabe durch den Klinkenhebel (6 ; 106 ; 206) in Beaufschlagungsrichtung der Kontaktfeder (2 ; 102 ; Zugrichtung der als Zugfeder ausgebildeten Kontaktfeder) aus, wobei
die Kontaktbrücke (4 ; 104 ; 204) als zweiarmiger Hebel unter Anlage an dem oder Wirksamwerden des mittigen Drehlagers dreht und das Kontaktende vom Festkontakt (3 : 103) unter der Kraft der Kontaktfeder (2 ; 102) abhebt.

2. Überstromschutzschalter nach Anspruch 1, dadurch gekennzeichnet, daß das mittige Drehlager durch einen die Kontaktbrücke (4) etwa mittig mit Drehspiel halternden, im Schaltergehäuse (1) verschwenkbaren Kontaktbrückenhalter (5) gebildet wird.

3. Überstromschutzschalter nach Anspruch 1, dadurch gekennzeichnet, daß das mittige Drehlager (170) ein auf der Kontaktseite (171) der Kontaktbrücke (104 ; 204) liegender Gehäusevorsprung (172) ist und die Halterung/Führung der Kontaktbrücke (104; 204) durch im Gehäuse (101 201) angeordnete, die Auslösebewegung gestattende Führungsmittel erfolgt.

4. Überstromschutzschalter nach Anspruch 1, dadurch gekennzeichnet, daß das mittige Drehlager durch das Freiende (48) des Zwischengliedes (23) gebildet wird.

5. Überstromschutzschalter nach Anspruch 3, dadurch gekennzeichnet, daß die Führungsmittel als etwa parallel zur Kontaktschließrichtung verlaufende Gehäusenuten (174) mit darin geführten Seitenvorsprüngen (175) am kontaktfernen Ende der Kontaktbrücke (104) ausgebildet sind.

6. Überstromschutzschalter nach Anspruch 3, dadurch gekennzeichnet, daß die Kontaktbrücke in ihrem Mittelbereich durch in seitliche Gehäusenuten (274) eingreifende Seitenvorsprünge (275) geführt ist und das mittige Drehlager durch die Gehäusenuten (274) begrenzende Endanschläge gebildet wird.

7. Überstromschutzschalter nach Anspruch 1 oder 2, dadurch gekennzeichnet, daß der Kontaktbrückenhalter (5) mit seinem dem Kontaktbrückenlager (15) abgewandten Ende am Schaltergehäuse (1) gelagert und durch einen gegen die Kontaktfeder (2) wirksamen, von der als Kipphebel (8) ausgebildeten Handhabe über einen Totpunkt mit anschließendem automatischen Bewegungsfreilauf überführbaren Druckstößel (23) beaufschlagt ist.

8. Überstromschutzschalter nach Anspruch 7, dadurch gekennzeichnet, daß Kontaktbrücke (4) und Kontaktbrückenhalter (5) nach Art der Lenker eines Kniehebels miteinander verbunden sind, dessen Kniegelenk durch den Druckstößel (23) in seine Streckstellung und durch die Kontaktfeder (2) in seine Knickstellung überführbar ist.

9. Überstromschutzschalter nach einem der vorhergehenden Ansprüche, dadurch gekennzeichnet, daß der Klinkenhebel (6) etwa rechtwinklig zur Längsrichtung der Kontaktbrücke (4) und zum Kontaktbrückenhalter (5) verläuft.

10. Überstromschutzschalter nach einem der vorhergehenden Ansprüche, dadurch gekennzeichnet, daß die Schwenkachse (19) des Klinkenhebels (6) an dessen dem Kipphebel (8) zugewandtem Ende und eine Lagerachse (29) des Kontaktbrückenhalters (5) zwischen Schwenkachse (19) und Schwenkende (20) des Klinkenhebels (6) angeordnet ist.

11. Überstromschutzschalter nach einem der vorhergehenden Ansprüche, dadurch gekennzeichnet, daß ein Schwenkbegrenzungsanschlag (17) nur in Kontaktöffnungsrichtung (21) gegen einen Haltearm (14) der Kontaktbrücke (4), deren Schwenkweg begrenzend, wirksam ist und etwa im geometrischen Mittelpunkt der Lagerachse (29) liegt.

12. Überstromschutzschalter nach einem der vorhergehenden Ansprüche, dadurch gekennzeichnet, daß der Schwenkbegrenzungsanschlag (17) aus seiner Anschlagstellung wegschwenkbar am Klinkenhebel (6) gelagert und durch eine ihn in seine Schwenkbegrenzungsstellung zurückdrehende Rückstellfeder (30) beaufschlagt ist derart, daß er als Stop in den Schwenkweg des in Kontaktöffnungsrichtung (21) geschwenkten Haltearmes (14) der Kontaktbrücke (4) hineinsteht und bei deren Rückschwenkung aus der Anlage an einem Festanschlag (22) vom Haltearm (14) aus seiner Stopstellung ausgelenkt wird.

13. Überstromschutzschalter nach einem der vorhergehenden Ansprüche, dadurch gekennzeichnet, daß in Kontaktöffnungsstellung das Ende (31) des Kontaktarmes (13) gegen einen gehäusefesten Anschlag (32), insbesondere gegen ein Löschblech einer Löschkammer (33), anliegt.

14. Überstromschutzschalter nach einem der vorhergehenden Ansprüche, dadurch gekennzeichnet, daß der Klinkenhebel (6) in Entriegelungsrichtung (34) von einer Entriegelungsfeder (35) gegen einen durch Bimetallauslenkung aus seiner Wirkstellung gegen den Druck einer Rückstellfeder wegschwenkbaren Verriegelungsanschlag (36) beaufschlagt ist.

15. Überstromschutzschalter nach einem der vorhergehenden Ansprüche, dadurch gekenzeichnet, daß das Bimetall (7) etwa parallel zum Klinkenhebel (6) neben diesem verläuft und sein Auslenkende (38) etwa neben dem Schwenkende (20) des Klinkenhebels (6) liegend bei Auslenkung einen Arm (39) eines am Gehäuse (1) in der Schalterebene schwenkbar gelagerten Winkelhebels (40) beaufschlagt, dessen anderer Arm (41-) den Verriegelungsanschlag (36) in seiner Entriegelungsrichtung gegenüber dem Klinkenhebel (6) beaufschlagt.

16. Überstromschutzschalter nach einem der vorhergehenden Ansprüche, dadurch gekennzeichnet, daß der Druckstößel (23) zwischen zwei beiderseits einer dem Kontaktbrückenhalter (5) nächsten Totpunktstellung liegenden Schwenkendstellungen in der Schalterebene schwenkbar am Ende (43) eines am Schaltergehäuse (1) schwenkbar gelagerten Schaltlenkers angelenkt ist.

17. Überstromschutzschalter nach einem der vorhergehenden Ansprüche, dadurch gekennzeichnet, daß der Schaltlenker als um die Kipphebelachse (44) drehbar gelagerte Scheibe (45) mit an ihrem Umfang angelenktem Druckstößel (23) ausgebildet ist, auf deren Umfang der Kipphebel (8) gelagert ist und eine die Scheibe (45) umgebende Lagerhülse (47) des Kipphebels (8) im Bereich der Anlenkung des Schaltlenkers mit einem Ausschnitt (58) versehen ist, dessen in Umfangsrichtung weisende Länge dem Schwenkweg des Schaltlenkerlagers zwischen dessen Totpunktstellung und dessen Schwenkendstellungen entspricht.

18. Überstromschutzschalter nach einem der vorhergehenden Ansprüche, dadurch gekennzeichnet, daß der Kontaktbrückenhalter (5) in der Schalterebene parallel zueinander verlaufende Wangen (51) enthält, zwischen denen die Kontaktbrücke (4) und der Klinkenhebel (6) angeordnet sind.

19. Überstromschutzschalter nach einem der vorhergehenden Ansprüche, dadurch gekennzeichnet, daß die Kontaktbrückenachse durch beidseitig an die Kontaktbrücke (4) angeformte Zapfen (52) gebildet ist, die in Lageraugen (53) der Wangen (51) einliegen.

20. Überstromschutzschalter nach einem der vorhergehenden Ansprüche, dadurch gekennzeichnt, daß die Lageraugen (53) kontaktfederseitig als Gegenlager für die Schwenkbewegung der Kontaktbrücke (4) jeweils eine konvexe Seitenwand (54) aufweisen.

21. Überstromschutzschalter nach einem der vorhergehenden Ansprüche, dadurch gekennzeichnet, daß der Klinkenhebel (6) ein im Querschnitt U-förmig gebogenes Blechteil ist, zwischen dessen U-Stege der Haltearm (14) der Kontaktbrücke (4) hineinsteht.

22. Überstromschutzschalter nach einem der vorhergehenden Ansprüche, dadurch gekennzeichnet, daß der Schwenkbegrenzungsanschlag (17) als in den Wangen (61) des Klinkenhebels (6) drehbar gelagerte Welle ausgebildet ist, deren Querschnitt im zwischen den U-Schenkeln liegenden Anschlagbereich etwa halbkreisförmig gestaltetet ist, wobei in Schwenkbegrenzungsstellung der Haltearm (14) der Kontaktbrücke (4) mit seinem Ende am in den Schwenkweg stehenden, dem Halbkreisdurchmesser (55) benachbarten Umfangsbereich (56) des Halbkreisquerschnittes anliegt, der durch Drehung der Welle oder Wegschwenkung des Klinkenhebels (6) aus der Beaufschlagung durch den Haltearm (14) herausführbar ist.

23. Überstromschutzschalter nach einem der vorhergehenden Ansprüche, gekennzeichnet durch einen zusätzlichen, im Einbauzustand neben Kipphebel (8) und Druckstößel (23) angeordneten sowie von außen zugänglichen Schmelzsicherungseinsatz (26).

24. Überstromschutzschalter nach Anspruch 5 oder 6, dadurch gekennzeichnet, daß die Seitenvorsprünge von einer Langlochführung des Klinkenhebels (6) umfaßt sind, deren Lochlängsrichtung schräg zur Längsrichtung der Gehäusenuten verläuft.

25. Überstromschutzschalter nach Anspruch 5 oder Anspruch 24, dadurch gekennzeichnet, daß die Gehäusenuten bogenförmig ausgebildet sind, wobei der Bogenradius etwa dem Abstand der Gehäusenuten von dem das mittige Drehlager bildenden Gehäusevorsprung entspricht.

26. Überstromschutzschalter nach einem der vorhergehenden Ansprüche, dadurch gekennzeichnet, daß das Langloch etwa in seinem Mittelbereich geknickt ist derart, daß der dem Schwenkende des Klinkenhebels zugewandte Langlochabschnitt schräg von der Verklinkungsstelle wegweist.

27. Überstromschutzschalter nach einem der vorhergehenden Ansprüche, dadurch gekennzeichnet, daß der Klinkenhebel (6) U-förmigen Querschnitts mit seinen U-Schenkeln in den mit den Gehäusenuten versehenen Gehäusebereich hineinsteht und die beidseitig an der Kontaktbrücke angeordneten Seitenvorsprünge die in den U-Schenkeln angeordneten Langlochführungen durchgreifen.

## Claims

1. Manually operated overload protective switch, in particular permetering switch, having trip-free release and the following features :
an extended contact bridge (4 ; 104 ; 204) which is springloaded (contact spring 2 ; 102) on one side is arranged in a switch housing (1 ; 101 ; 201).
the pivot movement of which contact bridge (4 ; 104 ; 204) can be manually controlled in the switch plane by a handle (rocking lever 8),
which contact bridge (4 ; 104 ; 204) interacts with a fixed contact (3 ; 103) to close the current path,
in the switch-on position, at its contact-remote end (retaining arm 14 ; 114 ; 214), can be locked (locking position) in a first position by a ratchet lever (6; 106 ; 206) interacting with a tripping device, and
can be supported approximately in its centre area on one side to form a central pivot bearing (contact bridge bearing 15) supporting a two-arm lever, characterized by the following features :
the handle (rocking lever 8) or an intermediate member (push rod 23) interacting with this handle acts on the contact bridge (4 ; 104 ; 204) in the opening pivoting direction for pivoting in the manner of a single-arm lever, pivotally mounted at its contact-remote end, while passing dead centre and subsequently running free in the area of the pivoting end positions of the handle,
the spring (contact spring 2 ; 102 ; 202) loads the contact bridge (4 ; 104 ; 204) in the contact closing direction in the contact bridge area located between the contact-remote end and the central pivot bearing (contact bridge bearing 15, pivot bearing 170),
the contact-remote end of the contact bridge (4; 104 ; 204), in the event of tripping, after release by the ratchet lever (6 ; 106; 206), pivots away in the loading direction of the contact spring (2 ; 102 ; pulling direction of the contact spring designed as a tension spring), with
the contact bridge (4 ; 104 ; 204) turning as a two-arm lever while seated on the central pivot bearing or when the latter comes into effect, and the contact end lifting from the fixed contact (3 ; 103) under the force of the contact spring (2 ; 102).

2. Overload protective switch according to claim 1, characterized in that the central pivot bearing is formed by a contact bridge holder (5) which is pivotable in the switch housing (1) and holds the contact bridge (4) approximately centrally such that the latter has a free turning motion.

3. Overload protective switch according to claim 1, characterized in that the central pivot bearing (170) is a housing projection (172) located on the contact side (171) of the contact bridge (104 ; 204), and the contact bridge (104 ; 204), is held/guided by guide means arranged in the housing (101 ; 201) and permitting the tripping movement.

4. Overload protective switch according to claim 1, characterized in that the central pivot bearing is formed by the free end (48) of the intermediate member (23).

5. Overload protective switch according to claim 3, characterized in that the guide means are made as housing grooves (174) which run approximately parallel to the contact closing direction and have lateral projections (175) guided therein on the contact-remote end of the contact bridge (104).

6. Overload protective switch according to claim 3, characterized in that the contact bridge is guided in its centre area by lateral projections (275) engaging into lateral housing grooves (274), and the central pivot bearing is formed by end stops defining the housing grooves (274).

7. Overload protective switch according to claim 1 or 2, characterized in that the contact bridge holder (5), with its end facing away from the contact bridge bearing (15), is mounted on the switch housing (1) and is acted upon by a pushrod (23) which is active against the contact spring (2) and can be conveyed by the handle designed as a rocking lever (8) across a dead centre with subsequent automatic free motion.

8. Overload protective switch according to claim 7, characterized in that the contact bridge (4) and contact bridge holder (5) are connected to one another in the manner of the guide arms of a toggle lever, the toggle joint of which can be conveyed into its extended position by the pushrod (23) and into its angled position by the contact spring (2).

9. Overload protective switch according to one of the preceding claims, characterized in that the ratchet lever (6) runs approximately at right angles to the longitudinal direction of the contact bridge (4) and to the contact bridge holder (5).

10. Overload protective switch according to one of the preceding claims, characterized in that the pivot axis (19) of the ratchet lever (6) is arranged at its end facing towards the rocking lever (8), and a bearing axis (29) of the contact bridge holder (5) is arranged between the pivot axis (19) and the pivoting end (20) of the ratchet lever (6).

11. Overload protective switch according to one of the preceding claims, characterized in that a pivoting-limit stop (17) is effective only in the contact opening direction (21) against a retaining arm (14) of the contact bridge (4), limiting the pivoting path of the latter, and is located approximately in the geometric centre point of the bearing axis (29).

12. Overload protective switch according to one of the preceding claims, characterized in that the pivoting-limit stop (17) is mounted on the ratchet lever (6) such that it can be pivoted away from its stop position and is acted upon by a restoring spring (30), turning it back into its pivoting-limit position, in such a way that it projects as a stop into the pivoting path of the retaining arm (14) of the contact bridge (4), which retaining arm (14) is pivoted in the contact opening direction (21), and, when the contact bridge (4) pivots back from the contact with a fixed stop (22), is deflected from its stop position by the retaining arm (14).

13. Overload protective switch according to one of the preceding claims, characterized in that, in the contact opening position, the end (31) of the contact arm (13) sits against a stop (32) fixed to the housing, in particular against a quenching plate of a quenching chamber (33).

14. Overload protective switch according to one of the preceding claims, characterized in that the ratchet lever (6), in the unlocking direction (34), is acted upon by an unlocking spring (35) against a locking stop (36) which can be pivoted away from its effective position against the pressure of a restoring spring by bimetal deflection.

15. Overload protective switch according to one of the preceding claims, characterized in that the bimetal part (7) runs approximately parallel to and next to the ratchet lever (6) and its deflection end (38), located approximately next to the pivoting end (20) of the ratchet lever (6), acts during deflection on an arm (39) of a bell-crank lever (40) pivotably mounted on the housing (1) in the switch plane, the other arm (41) of which bell-crank lever (40) acts upon the locking stop (36) in its unlocking direction opposite the ratchet lever (6).

16. Overload protective switch according to one of the preceding claims, characterized in that, between two pivoting end positions located on both sides of a dead centre position next to the contact bridge holder (5), the pushrod (23) is articulated in pivotable manner in the switch plane on the end (43) of a switch guide pivotably mounted on the switch housing (1).

17. Overload protective switch according to one of the preceding claims, characterized in that the switch guide is designed as a disc (45) which is pivotably mounted about the rocking lever axis (44) and has a pushrod (23) articulated on its periphery, the rocking lever (8) is mounted on the periphery of the disc (45), and a bearing bush (47) of the rocking lever (8), which bearing bush (47) encloses the disc (45), is provided in the area of the articulation of the switch guide with a cut out (58), the length of which pointing in the peripheral direction corresponds to the pivoting path of the switch guide bearing between its dead centre position and its pivoting end positions.

18. Overload protective switch according to one of the preceding claims, characterized in that the contact bridge holder (5), in the switch plane, contains cheeks (51) which run parallel to one another and between which are arranged the contact bridge (4) and the ratchet lever (6).

19. Overload protective switch according to one of the preceding claims, characterized in that the contact bridge axis is formed by pins (52) which are integrally formed on both sides onto the contact bridge (4) and sit in bearing bosses (53) of the cheeks (51).

20. Overload protective switch according to one of the preceding claims, characterized in that the bearing bosses (53), on the contact spring side, in each case have a convex side wall (54) as an abutment for the pivoting movement of the contact bridge (4).

21. Overload protective switch according to one of the preceding claims, characterized in that the ratchet lever (6) is a sheet-metal part, bent in a U-shape in cross-section, between the U-webs of which sheet-metal part projects the retaining arm (14) of the contact bridge (4).

22. Overload protective switch according to one of the preceding claims, characterized in that the pivoting-limit stop (17) is made as a shaft which is pivotably mounted in the cheeks (61) of the ratchet lever (6), the cross-section of which shaft is formed in an approximately semi-circular shape in the stop area located between the U-legs, with the retaining arm (14) of the contact bridge (4), in the pivoting-limit position, resting with its end against the semi-circular cross-section peripheral area (56) which protrudes into the pivoting path and is adjacent to the semi-circular diameter (55) and which, by rotation of the shaft or by the ratchet lever (6) pivoting away, can be guided away from the loading applied by the retaining arm (14).

23. Overload protective switch according to one of the preceding claims, characterized by an additional fuse insert (26) which is arranged in the installed condition next to the rocking lever (8) and pushrod (23) and is also accessible from outside.

24. Overload protective switch according to claim 5 or 6, characterized in that the lateral projections are enclosed by an elongated hole guide of the ratchet lever (6), the hole longitudinal direction of which elongated hole guide runs at an angle to the longitudinal direction of the housing grooves.

25. Overload protective switch according to claim 5 or 24, characterized in that the housing grooves are made in a curved shape, with the curve radius approximately corresponding to the distance of the housing grooves from the housing projection forming the central pivot bearing.

26. Overload protective switch according to one of the preceding claims, characterized in that the elongated hole is bent approximately in its centre area in such a way that the elongated hole section facing towards the pivoting end of the ratchet lever points away at an angle from the latching location.

27. Overload protective switch according to one of the preceding claims, characterized in that the ratchet lever (6) of U-shaped cross-section projects with its U-Iegs into the housing area provided with the housing grooves, and the lateral projections arranged on the contact bridge on both sides penetrate through the elongated hole guides arranged in the U-Iegs.

## Revendications

1. Disjoncteur de surintensité actionné manuellement, en particulier interrupteur avant compteur, avec déclenchement libre et les caractéristiques suivantes :
dans un boîtier (1 ; 101 ; 201) est agencé un pont de contact allongé (4 ; 104 ; 204) sollicité unilatéralement par un ressort (ressort de contact 2 ; 102),
dont le mouvement pivotant dans le plan de l'interrupteur peut être commandé manuellement par un moyen de manipulation (levier basculant 8),
qui coopère avec un contact fixe (3 ; 103) pour la fermeture du parcours de courant,
qui peut être verrouillé en position de fermeture de circuit par son extrémité éloignée du contact (bras de retenue 14 ; 114 ; 214) en une première position grâce à un levier à cliquet (6 ; 106 ; 206) coopérant avec un dispositif de déclenchement (position de verrouillage), et
approximativement dans sa zone médiane, qui peut être soutenu unilatéralement afin de former un pivot médian (palier de pont de contact 15), soutenant un levier à deux bras, caractérisé par les caractéristiques suivantes :
le moyen de manipulation (levier basculant 8) ou un organe intermédiaire (poussoir 23) coopérant avec celui-ci, sollicite le pont de contact (4 ; 104 ; 204) dans le sens d'un pivotement d'ouverture pour un pivotement à la façon d'un levier à un bras supporté à rotation à son extrémité éloignée du contact, avec un dépassement de point mort et course libre suivante au voisinage des positions de fin de pivotement du moyen de manipulation,
le ressort (ressort de contact 2 ; 102 ; 202) sollicite le pont de contact (4 ; 104 ; 204) dans le sens de fermeture de contact dans la zone du pont de contact située entre l'extrémité éloignée du contact et le pivot médian (palier de pont de contact 15, pivot 170),
l'extrémité éloignée du contact du pont de contact (4, 104, 204) pivote en cas de déclenchement après libération par le levier à cliquet (6 ; 106 : 206) dans le sens de sollicitation du ressort de contact (2 ; 102) direction de traction du ressort de contact réalisé en tant que ressort de traction),
le pont de contact (4 ; 104 ; 204) pivotant alors en tant que levier à deux bras avec appui sur le ou entrée en action du pivot médian, et l'extrémité de contact se soulevant du contact fixe (3 ; 103) sous l'action du ressort de contact.

2. Disjoncteur de surintensité suivant la revendication 1, caractérisé en ce que le pivot médian est formé par un support de pont de contact (5) maintenant le pont de contact (4) approximativement au milieu, avec un jeu en rotation, et pouvant pivoter dans le boîtier (1).

3. Disjoncteur de surintensité suivant la revendication 1, caractérisé en ce que le pivot médian (170) est une saillie de boîtier (172) située sur le côté de contact (171) du pont de contact (104 ; 204), et le maintien/guidage du pont de contact (104 ; 204) a lieu grâce à des moyens de guidage disposés dans le boîtier (101 ; 201) permettant le mouvement de déclenchement.

4. Disjoncteur de surintensité suivant la revendication 1, caractérisé en ce que le pivot médian est formé par l'extrémité libre (48) de l'organe intermédiaire (23).

5. Disjoncteur de surintensité suivant la revendication 3, caractérisé en ce que les moyens de guidage sont réalisés en tant que rainures de boîtier (174) s'étendant approximativement parallèlement au sens de fermeture de contact, avec des saillies latérales (175) qui y sont guidées à l'extrémité éloignée du contact du pont de contact (104).

6. Disjoncteur de surintensité suivant la revendication 3, caractérisé en ce que le pont de contact est guidé dans sa zone médiane par des saillies latérales (275) s'engageant dans des rainures de boîtier latérales (274), et le pivot médian est formé par des butées de fin de course délimitant les rainures de boîtier (274).

7. Disjoncteur de surintensité suivant la revendication 1 ou 2, caractérisé en ce que le support de pont de contact (5) est supporté par son extrémité opposée au palier de pont de contact (15), sur le boîtier (1) et est sollicité par un poussoir (23) agissant sur le ressort de contact (2), et pouvant être amené par le moyen de manipulation réalisé en tant que levier à cliquet (8), à franchir un point mort avec une course de mouvement libre automatique suivante.

8. Disjoncteur de surintensité suivant la revendication 7, caractérisé en ce que le pont de contact (4) et le support de pont de contact (5) sont reliés entre eux à la façon des branches d'un levier brisé, dont la genouillère peut être amenée par le poussoir (23) à sa position d'extension, et par le ressort de contact (2) à sa position brisée.

9. Disjoncteur de surintensité suivant une des revendications précédentes, caractérisé en ce que le levier à cliquet (6) s'étend approximativement perpendiculairement à la direction longitudinale du pont de contact (4) et au support de pont de contact (5).

10. Disjoncteur de surintensité suivant une des revendications précédentes, caractérisé en ce que l'axe de pivotement (19) du levier à cliquet (6) est disposé à son extrémité opposée au levier basculant (8) et un axe de support (29) du support de pont de contact (5) est disposé entre l'axe de pivotement (19) et l'extrémité pivotante (20) du levier à cliquet (6).

11. Disjoncteur de surintensité suivant une des revendications précédentes, caractérisé en ce qu'une butée de limitation de pivotement (17) agit uniquement sur un bras de retenue (14) du pont de contact (4), dont la voie de pivotement est ainsi limitée, et se situe approximativement au centre de l'axe de support (29).

12. Disjoncteur de surintensité suivant une des revendications précédentes, caractérisé en ce que la butée de limitation de pivotement (17) est supportée sur le levier à cliquet (6) de manière à pouvoir être écartée par pivotement de sa position de butée et est sollicitée par un ressort de rappel (30) la ramenant par rotation à sa position de limitation de pivotement, de telle sorte qu'elle pénètre en tant qu'arrêt dans la voie de pivotement du bras de retenue (14) ayant pivoté dans le sens d'ouverture de contact (21), du pont de contact (4), et lors de son retour par pivotement de l'application contre une butée fixe (22), elle est déviée de sa position d'arrêt par le bras de retenue (14).

13. Disjoncteur de surintensité suivant une des revendications précédentes, caractérisé en ce qu'en position d'ouverture de contact, l'extrémité (31) du bras de contact (13) repose contre une butée (32) solidaire du boîtier, en particulier contre une tôle d'extinction d'une chambre d'extinction (33).

14. Disjoncteur de surintensité suivant une des revendications précédentes, caractérisé en ce que le levier à cliquet (6) est sollicité dans le sens de déverrouillage (34) par un ressort de déverrouillage (35), contre une butée de verrouillage (36) pouvant être écartée par pivotement grâce à une déformation de bimétal, à partir de sa position active, à l'encontre de la pression d'un ressort de rappel.

15. Disjoncteur de surintensité suivant une des revendications précédentes, caractérisé en ce que le bimétal (7) s'étend approximativement parallèlement au levier à cliquet (6), à côté de celui-ci, et son extrémité mobile (38) s'étendant approximativement à côté de l'extrémité pivotante (20) du levier à cliquet (6) sollicite lors du déplacement, un bras (39) d'un levier coudé (40) supporté à pivotement dans le plan d'interrupteur sur le boîtier (1), dont l'autre bras (41) sollicite la butée de verrouillage (36) suivant son sens de déverrouillage par rapport au levier à cliquet (6).

16. Disjoncteur de surintensité suivant une des revendications précédentes, caractérisé en ce que le poussoir (23) est articulé à pivotement entre deux positions de fin de course de pivotement situées de part et d'autre d'une position de point mort rapprochée du support de pont de contact (5), dans le plan d'interrupteur; sur l'extrémité (43) d'un bras de commande supporté à pivotement sur le boîtier (1).

17. Disjoncteur de surintensité suivant une des revendications précédentes, caractérisé en ce que le bras de commande est réalisé en tant que disque (45) supporté à rotation autour de l'axe (44) du levier basculant, avec le poussoir (23) articulé sur sa périphérie,, périphérie sur laquelle le levier basculant (8) est supporté, et une douille de support (47) du levier basculant (8) entourant le disque (45), est dotée au voisinage de l'articulation du bras de commande, d'une découpe (58), dont la longueur suivant la direction périphérique correspond à la course de pivotement du palier de bras pivotant entre sa position de point mort et ses positions de fin de course de pivotement.

18. Disjoncteur de surintensité suivant une des revendications précédentes, caractérisé en ce que le support de pont de contact (5) comporte des flasques (51) s'étendant parallèlement entre eux dans le plan d'interrupteur, entre lesquels sont disposés le pont de contact (4) et le levier à cliquet (6).

19. Disjoncteur de surintensité suivant une des revendications précédentes, caractérisé en ce que l'axe du pont de contact est formé par des tourillons (52) façonnés de part et d'autre sur le pont de contact (4), qui reposent dans des oeillets de palier (53) des flasques (51).

20. Disjoncteur de surintensité suivant une des revendications précédentes, caractérisé en ce que les oeillets de palier (53) présentent chacun côté ressort de contact, en tant que contre-appui pour le mouvement de pivotement du pont de contact (4), une paroi latérale convexe (54).

21. Disjoncteur de surintensité suivant une des revendications précédentes, caractérisé en ce que le levier à cliquet (6) est une pièce en tôle recourbée en forme de U en section transversale, entre les branches du U de laquelle fait saillie le bras de retenue (14) du pont de contact (4).

22. Disjoncteur de surintensité suivant une des revendications précédentes, caractérisé en ce que la butée de limitation de pivotement (17) est réalisée en tant qu'arbre supporté à rotation dans les flasques (61) du levier à cliquet (6), arbre dont la section transversale dans la zone de butée située entre les branches du U, est conçue approximativement en demi-cercle, le bras de retenue (14) du pont de contact (4) s'appliquant en position de limitation de pivotement avec son extrémité contre la zone périphérique (56) adjacente au diamètre de demi-cercle (55) de la section transversale en demi-cercle, située dans la voie de pivotement, qui peut être écartée de la sollicitation par le bras de retenue (14) grâce à une rotation de l'arbre ou un écartement par pivotement du levier à cliquet (6).

23. Disjoncteur de surintensité suivant une des revendications précédentes, caractérisé par une garniture de fusible (26) auxiliaire, disposée à l'état de montage à côté du levier basculant (8) et du poussoir (23), ainsi qu'accessible de l'extérieur.

24. Disjoncteur de surintensité suivant la revendication 5 ou 6, caractérisé en ce que les saillies latérales sont enserrées par un guide à trou allongé du levier à cliquet (6), dont la direction de trou allongé s'étend en oblique par rapport à la direction longitudinale des rainures de boîtier.

25. Disjoncteur de surintensité suivant la revendication 5 ou la revendication 24, caractérisé en ce que les rainures de boîtier sont réalisées en forme d'arc, le rayon de l'arc correspondant approximativement à l'écartement des rainures de boîtier à partir de la saillie de boîtier formant le pivot médian.

26. Disjoncteur de surintensité suivant une des revendications précédentes, caractérisé en ce que le trou allongé est coudé approximativement dans sa zone médiane, de telle sorte que la section du trou allongé dirigée vers l'extrémité pivotante du levier à cliquet s'écarte en oblique de la zone d'encliquetage.

27. Disjoncteur suivant une des revendications précédentes, caractérisé en ce que le levier à cliquet (6) de section transversale en forme de U pénètre par ses branches de U dans la zone de boîtier dotée des rainures de boîtier, et les saillies latérales disposées de part et d'autre sur le pont de contact traversent les guides à trou allongé pratiqués dans les branches du U.
